# FASCICULE DE BREVET EUROPEEN

(11) **EP 2 517 976 B1**
(45) Date de publication et mention de la délivrance du brevet: **08.01.2014**
(21) Numéro de dépôt: 12166101.1
(22) Date de dépôt: 30.04.2012
(51) Int. Cl.: B65D 73/00

(54) **Présentoir pour un article tel qu'une douchette, et packaging comprenant un tel présentoir accompagné de son article**
Anzeigevorrichtung für einen Artikel wie eine Handbrause, und eine Verpackung, die eine solche Anzeigevorrichtung zusammen mit dem Artikel umfasst
Display unit for an item such as a shower head, and packaging comprising such a display unit as well as the item

(30) Priorité: 28.04.2011 FR 1153647
(43) Date de publication de la demande: 31.10.2012
(73) Titulaire: Etablissements Edouard Rousseau, 94100 Saint Maur des Fosses (FR)
(72) Inventeur: Beyssac, Franck, 94106 SAINT-MAUR DES FOSSES (FR)
(74) Mandataire: Demulsant, Xavier

(56) Documents cités:
- EP-A1- 0 521 410
- EP-A1- 1 209 095

## Description

L'invention a trait au domaine du conditionnement et de la présentation des articles manufacturés, et plus particulièrement des douchettes de bain, éventuellement associées à des accessoires tels que des flexibles d'alimentation en eau.

Une douchette de bain comprend une tête, munie de buses pour la projection de l'eau sous forme de jets, et un manche solidaire de la tête (et éventuellement muni d'un sélecteur ou d'un interrupteur), dont une extrémité est filetée pour permettre le vissage d'un raccord prévu à une extrémité du flexible d'alimentation.

Le conditionnement des douchettes de bain est complexe pour au moins deux raisons : premièrement, la multiplicité des formes que peuvent adopter les douchettes rend difficile l'utilisation d'un unique présentoir adaptable à plusieurs gammes de douchettes ; deuxièmement, les formes ergonomiques des douchettes rendent difficile l'utilisation de présentoirs de formes simples.

On connaît de la demande de brevet français FR 2 775 665 un dispositif de présentation d'une douchette de bain, qui comprend une plaquette de suspension et une capsule de clipsage par laquelle la douchette est accrochée à la plaquette. Cette solution présente un double inconvénient. D'abord, elle est encombrante car la plaquette s'étend dans le prolongement de la douchette. Ensuite, elle ne permet pas à l'acheteur de vérifier la bonne dimension du filetage de la douchette.

On connaît de la demande de brevet européen EP 1 209 095 un présentoir pour une douchette qui présente les caractéristiques mentionnées dans le préambule de la revendication 1. Il comprend une première partie enveloppant la tête de la douchette, et une deuxième partie propre à accueillir une extrémité du manche de la douchette. Si ce présentoir a, sur le dispositif du document FR 2 775 665, l'avantage de permettre à l'utilisateur de vérifier la dimension du filetage de la douchette, il présente en revanche l'inconvénient majeur de n'être adapté qu'à un seul type de douchette, de dimensions prédéterminées. Toute variation dans le diamètre de la tête ou dans la longueur du manche nécessite en effet de modifier en profondeur les dimensions du présentoir. Il semble impossible de standardiser ce présentoir en l'adaptant à plusieurs gammes de douchettes de formes ou de tailles différentes.

Un premier objectif est de permettre une certaine standardisation de la présentation d'articles tels que des douchettes, au moyen d'un présentoir universel.

Un deuxième objectif est de simplifier la fabrication d'un tel présentoir.

Un troisième objectif est de permettre à l'acheteur de manipuler sans difficulté l'article présenté en minimisant la gêne occasionnée par la présence du présentoir.

Un quatrième objectif est de permettre à l'acheteur de vérifier la compatibilité de l'article (notamment une douchette) avec un système existant (notamment une connectique sur un flexible d'alimentation en eau).

Il est par conséquent proposé, selon un premier aspect, un présentoir pour un article tel qu'une douchette, ledit article comprenant un manche et une tête, ce présentoir comprenant :
- une partie de support sensiblement plane, formant une zone d'accueil de la tête de l'article,
- une languette faisant saillie de la partie de support au voisinage d'une extrémité inférieure de celle-ci, cette languette étant munie d'une échancrure pour le passage d'une extrémité filetée du manche de l'article, caractérisé en ce que la languette comprend une ligne de pliage séparant une section d'extrémité de la languette, munie de l'échancrure, d'une section de base, par laquelle la languette fait saillie de la partie de support, cette ligne de pliage permettant le fléchissement de la section d'extrémité par rapport à la section de base.

Il est proposé, selon un deuxième aspect, un flan destiné à être plié pour l'obtention d'un présentoir tel que décrit ci-dessus, ce flan comprenant :
- au voisinage d'une extrémité, une ligne de découpe ouverte, définissant le contour de la languette, une ligne de pliage étant définie entre deux extrémités de la ligne de découpe,
- une échancrure à l'intérieur du périmètre défini par la ligne de découpe.

Il est proposé, selon un troisième aspect, un packaging comprenant :
- un présentoir tel que décrit ci-dessus,
- un article (notamment une douchette) comprenant une tête et un manche muni d'une extrémité filetée, la tête de l'article se trouvant dans la zone d'accueil de la partie de support, et le manche s'étendant obliquement par rapport à la partie de support, l'extrémité filetée du manche traversant l'échancrure au travers de la languette,
- un éventuel accessoire (notamment un flexible d'alimentation de la douchette) peut être fixé sur le présentoir sur une face postérieure de celui-ci,
- des moyens de fixation de l'article au présentoir sur une face antérieure de celui-ci.

Diverses caractéristiques supplémentaires peuvent être prévues, seules ou en combinaison, notamment :
- La partie de support est formée de deux demi-flans, à savoir un demi-flan antérieur et un demi-flan postérieur, repliés l'un sur l'autre.
- La languette est solidaire du demi-flan postérieur, et s'étend au travers d'une fente pratiquée en regard dans le demi-flan antérieur.
- La languette présente une largeur allant diminuant depuis une section de base jusqu'à une section d'extrémité.
- A sa base, la languette présente un décrochement formant une dent d'encliquetage de la languette sur le demi-flan antérieur.
- Le présentoir comprend, à une extrémité supérieure de la partie de support, une patte munie d'une découpe oblongue pour la suspension du présentoir à un rail.

D'autres objets et avantages de l'invention apparaîtront à la lumière de la description d'un mode de réalisation donné à titre d'exemple illustratif, description faite ci-après en référence aux dessins annexés dans lesquels :
- la figure 1 est une vue en plan montrant un flan à plat, dont le pliage conduit à un support de présentation pour une douchette ;
- la figure 2 est une vue en perspective montrant un présentoir obtenu par pliage du flan de la figure 1 ;
- la figure 3 est une vue en perspective de dessus montrant un packaging comprenant un présentoir du type représenté sur la figure 2, une douchette fixée sur une face antérieure du présentoir, et un flexible sur une face postérieure du présentoir ;
- la figure 4 est une vue de face montrant le packaging de la figure 3,
- la figure 5 est une vue de côté montrant le packaging de la figure 3 ;
- la figure 6 est une vue en perspective montrant le packaging de la figure 3, suivant une autre orientation.

On a représenté sur la figure 1 un flan **1,** réalisé dans un matériau plat tel que carton, dont le pliage conduit à un présentoir **2** illustré sur la figure 2, entrant lui-même dans la composition d'un conditionnement **3** (ci-après dénommé « packaging » en conformité avec les usages en vigueur dans la vente d'articles), illustré sur les figures 3 à 6, pour la présentation et la vente d'un ou plusieurs articles **4,** notamment dans le domaine de la robinetterie. Cet article **4** est en l'espèce une douchette, laquelle peut être associée, comme illustré sur les figures 3 à 6, à un accessoire **5** tel qu'un flexible d'alimentation en eau de la douchette **4.**

Le flan **1** se compose de deux demi-flans **6, 7,** à savoir un demi-flan **6** antérieur et un demi-flan **7** postérieur, sensiblement symétriques par rapport à une ligne **8** centrale de pliage (représentée en trait mixte sur la figure 1) autour de laquelle les demi-flans **6, 7** sont destinés à être repliés l'un sur l'autre, comme cela est expliqué ci-après. Les demi-flans **6, 7** présentent sensiblement le même contour, en l'espèce en forme de semelle orthopédique. Cette forme n'est pas limitative : elle pourrait être carrée, rectangulaire, elliptique, en fuseau, en ogive, sans que cela affecte les fonctionnalités du présentoir **2.**

Comme cela est visible sur la figure 1, le flan **1** présente deux découpes **9** oblongues, prévues l'une sur le demi-flan **6** antérieur, l'autre sur le demi-flan **7** postérieur, symétriques par rapport à la ligne **8** centrale de pliage, destinées à former par superposition un trou pour le passage d'un rail de suspension du présentoir **2** au sein d'une gondole.

Le demi-flan **6** antérieur est, à une extrémité **10** inférieure, muni d'une fente **11** qui s'étend suivant une direction transversale perpendiculaire à la direction générale (longitudinale) d'extension du flan **1.**

A l'opposé par rapport à la ligne **8** centrale de pliage, le demi-flan **7** postérieur est muni d'une ligne **12** de découpe ouverte, sensiblement en forme de U, comprenant une âme **13** en arc de cercle, et deux segments **14** latéraux qui forment entre eux un angle fermé, de l'ordre de quelques degrés. Une ligne **15** de pliage (représentée en trait mixte sur la figure 1) est définie entre les extrémités en regard des segments **14** latéraux.

La ligne **12** de découpe et la ligne **15** de pliage délimitent ainsi une languette **16** dont la fonction est expliquée ci-après.

Comme on le voit nettement dans le cercle de détail de la figure 1, à leur extrémité les segments **14** latéraux de la ligne **12** de découpe forment un décrochement **17** définissant une dent **18** dont la fonction est expliquée ci-après.

Mesurée transversalement à la jonction de l'âme **13** avec les segments **14** latéraux et au niveau du décrochement **17,** la largeur de la languette **16** est inférieure à la longueur de la fente **11** (également mesurée transversalement). En revanche, mesurée transversalement au niveau des dents **18,** la largeur de la languette **16** est supérieure à la longueur de la fente **11.**

Une ligne **19** de pliage secondaire est formée transversalement au travers de la languette **16,** reliant les deux segments **14** latéraux. Cette ligne **19** de pliage secondaire sépare la languette **16** en une section **20** de base, du côté de la ligne **15** de pliage, et une section **21** d'extrémité, du côté de l'âme **13** de la ligne **12** de découpe.

Comme cela est visible sur la figure 1, une échancrure **22** est ménagée dans la section **21** d'extrémité. Cette échancrure **22** est formée par une découpe à contour fermé en forme générale d'étoile.

Le flan **1** est par ailleurs percé d'une pluralité de trous **23,** formés symétriquement par rapport à la ligne **8** centrale de pliage dans les demi-flans **6, 7,** pour le passage de colliers **24** de fixation d'un ou plusieurs articles **4** (éventuellement assorti(s) d'un ou plusieurs accessoires **5)** sur le présentoir **2.**

Plus précisément, comme cela est représenté sur la figure **1****,** chaque demi-flan **6, 7** est percé d'au moins deux trous **23** centraux pour le passage d'un collier **24** de fixation de la douchette **4** au présentoir **2,** qui enserre un manche **25** de la douchette **4** à une jonction avec une tête **26** de la douchette **4.** En variante, et comme illustré sur les figures 3 à 6, chaque demi-flan **6, 7** peut être percé de trous **23** périphériques pour la fixation d'accessoires **5** sur le présentoir **2** au moyen de colliers **24** de serrage supplémentaires.

Le présentoir **2** seul est illustré sur la figure 2. Il est obtenu par pliage du flan **1** qui vient d'être décrit, par la procédure suivante :
- d'abord, on exerce une poussée sur la languette **16** jusqu'à provoquer son détachement du demi-flan **7** postérieur le long de la ligne **12** de découpe ;
- on replie ensuite la languette **16** autour de sa ligne **15** de pliage, pour la positionner en saillie sensiblement à angle droit par rapport au demi-flan **7** postérieur ;
- puis on replie le demi-flan **6** antérieur sur le demi-flan **7** postérieur autour de la ligne **8** centrale de pliage, du côté où s'étend la languette **16.** Lors de ce repli, on insère la languette **16** dans la fente **11.** Parvenue au voisinage des dents **18,** la fente **11** vient frotter contre les segments latéraux **14,** dont la largeur croissante devient supérieure à la longueur de la fente **11.** On force alors la pénétration de la languette **16** dans la fente **11** jusqu'à ce que celle-ci dépasse les dents **18** pour venir s'encliqueter dans les décrochements **17,** ce qui provoque le blocage du demi-flan **6** antérieur dans sa position repliée contre le demi-flan **7** postérieur, comme illustré dans le cercle de détail de la figure 2. La languette **16** s'étend alors en saillie, sensiblement perpendiculairement aux demi-flancs **6, 7,** au travers de la fente **11.**

Les demi-flans **6, 7** ainsi superposés et maintenus l'un contre l'autre forment conjointement une partie **27** de support sensiblement plane, formant une zone **28** d'accueil de la tête **26** de la douchette **4.**

Les découpes **9** oblongues des deux demi-flans **6, 7** sont positionnées au droit l'une de l'autre. On voit sur la figure 2 que ces découpes **9** sont formées dans une patte **29** qui s'étend à une extrémité supérieure de la partie **27** de support.

De même, les trous **23** percés dans chaque demi-flan **6, 7** se trouvent au droit les uns des autres. On voit également que les contours des demi-flans **6, 7** sont confondus.

La languette **16,** qui fait saillie à angle droit de la partie **27** de support du côté d'une face **30** antérieure et au voisinage d'une extrémité inférieure de celle-ci, est prévue pour recevoir le manche **25** de la douchette **4.**

Plus précisément, comme cela est visible sur la figure 3, l'échancrure **22** est prévue pour permettre le passage d'une extrémité **31** filetée du manche **25** de la douchette **4,** de manière à permettre à un acheteur de vérifier la compatibilité du filetage avec une connectique de son choix, de dimension prédéterminée.

La forme étoilée de l'échancrure **22** est prévue pour assurer un serrage suffisant de l'extrémité **31** filetée du manche **25,** de manière à garantir le maintien en position de la douchette **4** sur le présentoir **2.**

Grâce à sa ligne **19** de pliage secondaire, la languette **16** présente une certaine flexibilité, la section **21** d'extrémité pouvant s'articuler par rapport à la section **20** de base autour de cette ligne **19** de pliage. Il en résulte une certaine latitude dans le positionnement de la languette **16,** entre :
- une position normale, représentée en trait plein sur les figures 3 et 5, dans laquelle la languette **16** s'étend perpendiculairement à la partie **27** de support, correspondant à une certaine taille et/ou une certaine dimension de douchette, et
- une position fléchie, représentée en trait pointillé sur les figures 3 et **5****,** dans laquelle la section **20** de base est inclinée par rapport à la position normale, et dans laquelle la section **21** d'extrémité peut conserver une position sensiblement perpendiculaire à la partie **27** de support.

Avec le présentoir **2,** on peut former un packaging **3** comprenant au moins :
- le présentoir **2,**
- une douchette **4,**
- un organe **24** de fixation de la douchette **4** sur le présentoir **2.**

La douchette **4** est montée sur le présentoir **2** sur la face **20** antérieure de celui-ci, destinée à être tournée vers les acheteurs une fois le présentoir **2** suspendu par les découpes oblongues **9** à un rail de présentation.

La tête **26** de la douchette est reçue dans la zone **28** d'accueil prévue à cet effet, et le manche **25** est positionné obliquement par rapport au plan de la partie **27** de support (comme illustré sur la figure 5), de manière à introduire l'extrémité **31** filetée au travers de l'échancrure **22** étoilée ménagée dans la languette **16.**

Pour fixer solidement et de manière inviolable la douchette **4** sur le présentoir **2,** on rapporte un organe **24** de fixation, en l'espèce un collier de serrage en matière plastique tel que polyamide ou analogue. Ce collier **24** est inséré dans les trous **23** et vient enserrer le manche **25** de la douchette à sa jonction avec la tête **26.** Il en résulte une fixation ferme et définitive, de même qu'un positionnement précis, de la douchette **4** sur le présentoir **2,** sans possibilité de séparation ou de déplacement, sauf à endommager le présentoir **2.**

Le packaging **3** peut en outre comprendre un ou plusieurs accessoires **5** supplémentaires.

Comme cela est visible sur les figures 3 à 6, le packaging **3** peut notamment inclure un flexible **5** pour le raccordement de la douchette **4** à un robinet, et pour son alimentation en eau depuis celui-ci.

Des trous **23** périphériques supplémentaires peuvent alors être prévus dans le présentoir **2** pour le passage de colliers **24** de serrage, permettant de réaliser la fixation du flexible **5** sur le présentoir **2,** de préférence du côté d'une face **32** postérieure de celui-ci, opposée à sa face **30** antérieure.

Le présentoir **2** qui vient d'être décrit, et le packaging **3** qu'il contribue à former, présentent les avantages suivants.

Premièrement, le présentoir **2** peut convenir à différents types de douchettes **4,** de gammes, de dimensions et/ou de formes variées, sans qu'il soit nécessaire de modifier la forme générale du présentoir **2** qui est universel et permet par conséquent de standardiser la présentation des articles.

Deuxièmement, la fabrication du présentoir **2** est simple. Elle peut être réalisée par une découpe et un pliage simples d'un flan **1** réalisé dans un matériau plat tel que carton, feuille plastique, ou analogue.

En effet, il suffit, pour positionner la douchette **4,** d'introduire l'extrémité **31** filetée du manche **25** dans l'échancrure **22** et de placer la tête **26** contre la face **30** antérieure (laquelle est plane). Eventuellement, dans les cas extrêmes une modification du positionnement des trous **23** est à prévoir, ce qui limite quoi qu'il en soit les modifications à apporter au présentoir **2.** Grâce à la planéité de la partie **27** de support, le présentoir est adapté à plusieurs diamètres de têtes **26,** comme illustré sur la figure 4 où l'on a représenté en pointillés une tête **26** de diamètre supérieur. La flexibilité de la languette **16** permet de garantir une adaptation du présentoir à la plupart des longueurs de manche **25** (comme illustré sur la figure 5, où l'on a représenté en pointillés un manche **25** de longueur supérieure), sans qu'il soit nécessaire de modifier la position des trous **23.**

Troisièmement, grâce notamment à la planéité de la partie **27** de support, et à l'extension en saillie de la languette **16,** le manche **25** de la douchette **4** s'étend obliquement par rapport à la partie **27** de support, ce qui ménage autour du manche **25** de l'espace libre pour permettre la manipulation sans difficulté de la douchette **4.**

Quatrièmement, la présence de l'échancrure **22** dans une section **21** d'extrémité de la languette **16** permet à l'acheteur de vérifier sans difficulté la compatibilité du filetage de l'extrémité **31** avec une connectique de son choix.

En outre, la forme de la partie **27** de support, et en particulier sa planéité, permet d'y accrocher des accessoires **5,** notamment un flexible, sur une face **32** postérieure. En d'autres termes il est possible d'accrocher des articles et/ou accessoires des deux côtés du présentoir **2.**

## Revendications

1. Présentoir (**2**) pour un article (**4**) tel qu'une douchette, ledit article (**2**) comprenant un manche (**25**) et une tête (**26**), ce présentoir (**2**) comprenant :
- une partie (**27**) de support sensiblement plane, formant une zone (**28**) d'accueil de la tête (**26**) de l'article (**4**),
- une languette (**16**) faisant saillie de la partie (**27**) de support au voisinage d'une extrémité inférieure de celle-ci, cette languette (**16**) étant munie d'une échancrure (**22**) pour le passage d'une extrémité (**31**) filetée du manche (**25**) de l'article (**2**), et étant **caractérisé en ce que**
- la languette (**16**) comprenant une ligne (**19**) de pliage séparant une section (**21**) d'extrémité de la languette (**16**), munie de l'échancrure (**22**), d'une section (**20**) de base, par laquelle la languette (**16**) fait saillie de la partie (**27**) de support, cette ligne (**19**) de pliage permettant le fléchissement de la section (**21**) d'extrémité par rapport à la section (**20**) de base.

2. Présentoir (**2**) selon la revendication 1 **caractérisé en ce que** ladite partie (**27**) de support est formée de deux demi-flans, à savoir un demi-flan (**6**) antérieur et un demi-flan (**7**) postérieur, repliés l'un sur l'autre.

3. Présentoir (**2**) selon la revendication 2, **caractérisé en ce que** la languette (**16**) est solidaire du demi-flan (**7**) postérieur, et s'étend au travers d'une fente (**11**) pratiquée en regard dans le demi-flan (**6**) antérieur.

4. Présentoir (**2**) selon la revendication 3, **caractérisé en ce que** la languette (**16**) présente une largeur allant diminuant depuis une section (**20**) de base jusqu'à une section (**21**) d'extrémité.

5. Présentoir (**2**) selon la revendication 4, **caractérisé en ce qu'**à sa base la languette (**16**) présente un décrochement (**17**) formant une dent (**18**) d'encliquetage de la languette (**16**) sur le demi-flan (**6**) antérieur.

6. Présentoir (**2**) selon l'une des revendications précédentes, **caractérisé en ce qu'**il comprend, à une extrémité supérieure de la partie (**27**) de support, une patte (**29**) munie d'une découpe (**9**) oblongue pour la suspension du présentoir (**2**) à un rail.

7. Flan (**1**) destiné à être plié pour l'obtention d'un présentoir selon l'une des revendications précédentes, comprenant au voisinage d'une, extrémité, une ligne (**12**) de découpe ouverte, définissant le contour de la languette (**16**), une ligne (**15**) de pliage étant définie entre deux extrémités de la ligne (**12**) de découpe, et en ce qu'il présente une échancrure (**22**) à l'intérieur du périmètre défini par la ligne (**12**) de découpe.

8. Packaging (**3**) comprenant un présentoir (**2**) selon l'une des revendications 1 à 6, un article (**4**) comprenant une tête (**26**) et un manche (**25**) muni d'une extrémité (**31**) filetée, et des moyens (**24**) de fixation de l'article (**4**) au présentoir (**2**) sur une face (**30**) antérieure de celui-ci, dans lequel la tête (**26**) de l'article (**4**) se trouve dans la zone (**28**) d'accueil de la partie (**27**) de support, et dans lequel le manche (**25**) s'étend obliquement par rapport à la partie (**27**) de support, l'extrémité (**31**) filetée du manche (**25**) traversant l'échancrure (**22**) au travers de la languette (**16**).

9. Packaging (**3**) selon la revendication 8, **caractérisé en ce que** ledit article (**4**) est une douchette.

10. Packaging (**3**) selon la revendication 8 ou la revendication 9, **caractérisé en ce qu'**il comprend un accessoire (**5**) fixé sur le présentoir (2) sur une face postérieure de celui-ci.

11. Packaging (**3**) selon les revendications 9 et 10, prises en combinaison, **caractérisé en ce que** ledit accessoire (**5**) est un flexible d'alimentation de la douchette (4).

## Patentansprüche

1. Verkaufsauslage (2) für einen Artikel (4) wie eine Handbrause, wobei der Artikel (4) einen Griff (25) und einen Kopf (26) umfasst, wobei die Verkaufsauslage (2) Folgendes umfasst:
- einen im Wesentlichen ebenen Stützteil (27), der einen Aufnahmebereich (28) für den Kopf (26) des Artikels (4) bildet, und
- eine Zunge (16), die in der Nähe eines unteren Endes des Stützteils (27) von diesem vorragt und für den Durchgang eines Gewindeendes (31) des Griffs (25) des Artikels (4) mit einer Aussparung (22) versehen ist,
**dadurch gekennzeichnet, dass**
- die Zunge (16) eine Knicklinie (19) umfasst, die einen Endabschnitt (21) der Zunge (16), der mit der Aussparung (22) versehen ist, von einem Basisabschnitt (20) trennt, mit dem die Zunge (16) vom Stützteil (27) vorragt, wobei diese Knicklinie (19) das Biegen des Endabschnitts (21) bezüglich des Basisabschnitts (20) gestattet.

2. Verkaufsauslage (2) nach Anspruch 1, **dadurch gekennzeichnet, dass** der Stützteil (27) aus zwei Zuschnitthälften gebildet ist, und zwar einer vorderen Zuschnitthälfte (6) und einer hinteren Zuschnitthälfte (7), die aufeinandergeklappt sind.

3. Verkaufsauslage (2) nach Anspruch 2, **dadurch gekennzeichnet, dass** die Zunge (16) fest mit der hinteren Zuschnitthälfte (7) verbunden ist und sich über einen gegenüberliegend in der vorderen Zuschnitthälfte (6) ausgeführten Schlitz (11) erstreckt.

4. Verkaufsauslage (2) nach Anspruch 3, **dadurch gekennzeichnet, dass** die Zunge (16) eine Breite aufweist, die von einem Basisabschnitt (20) zu einem Endabschnitt (21) hin abnimmt.

5. Verkaufsauslage (2) nach Anspruch 4, **dadurch gekennzeichnet, dass** die Zunge (16) an ihrer Basis eine Abstufung (17) aufweist, die eine Zinke (18) zum Einrasten der Zunge (16) an der vorderen Zuschnitthälfte (6) bildet.

6. Verkaufsauslage (2) nach einem der vorhergehenden Ansprüche, **dadurch gekennzeichnet, dass** sie an einem oberen Ende des Stützteils (27) eine Lasche (29) umfasst, die mit einem länglichen Ausschnitt (9) zum Aufhängen der Verkaufsauslage (2) an einer Schiene versehen ist.

7. Zuschnitt (1), der dazu bestimmt ist, zum Erhalt einer Verkaufsauslage nach einem der vorhergehenden Ansprüche geknickt zu werden, und in der Nähe eines Endes eine offene Schnittlinie (12) umfasst, die die Kontur der Zunge (16) definiert, wobei zwischen zwei Enden der Schnittlinie (12) eine Knicklinie (15) definiert ist, und eine Aussparung (22) innerhalb des von der Schnittlinie (12) definierten Umfangs aufweist.

8. Verpackung (3), umfassend eine Verkaufsauslage (2) nach einem der Ansprüche 1 bis 6, einen Artikel (4), der einen Kopf (26) und einen mit einem Gewindeende (31) versehenen Griff (25) umfasst, und Mittel (24) zur Befestigung des Artikels (4) an der Verkaufsauslage (2) an einer vorderen Fläche (30) davon, wobei sich der Kopf (26) des Artikels (4) im Aufnahmebereich (28) des Stützteils (27) befindet, und wobei sich der Griff (25) schräg bezüglich des Stützteils (27) erstreckt, wobei das Gewindeende (31) des Griffs (25) die Zunge (16) durch die Aussparung (22) durchquert.

9. Verpackung (3) nach Anspruch 8, **dadurch gekennzeichnet, dass** der Artikel (4) eine Handbrause ist.

10. Verpackung (3) nach Anspruch 8 oder 9, **dadurch gekennzeichnet, dass** sie ein Zubehörteil (5) umfasst, das an einer hinteren Fläche der Verkaufsauslage (2) an dieser befestigt ist.

11. Verpackung (3) nach Ansprüchen 9 und 10 in Kombination, **dadurch gekennzeichnet, dass** das Zubehörteil (5) eine flexible Zuleitung der Handbrause (4) ist.

## Claims

1. Display unit (2) for an article (4) such as a shower head, said article (4) comprising a handle (25) and a head (26), this display unit (2) comprising:
- a substantially planar support portion (27) forming a region (28) for accommodating the head (26) of the article (4),
- a tab (16) which projects from the support portion (27) close to a lower end of the latter, this tab (16) being provided with an opening (22) through which a threaded end (31) of the handle (25) of the article (4) is to pass, and **characterized in that**
- the tab (16) comprises a fold line (19) separating an end section (21) of the tab (16), provided with the opening (22), from a base section (20), by means of which the tab (16) projects from the support portion (27), this fold line (19) allowing the end section (21) to bend with respect to the base section (20).

2. Display unit (2) according to Claim 1, **characterized in that** said support portion (27) is formed by two half-blanks, specifically a front half-blank (6) and a rear half-blank (7), which are folded so as to lie one on top of the other.

3. Display unit (2) according to Claim 2, **characterized in that** the tab (16) is secured to the rear half-blank (7) and extends through a slot (11) created in the front half-blank (6) so as to face the tab.

4. Display unit (2) according to Claim 3, **characterized in that** the width of the tab (16) decreases from a base section (20) to an end section (21).

5. Display unit (2) according to Claim 4, **characterized in that** the tab (16) has, at its base, a setback (17) forming a tooth (18) by means of which the tab (16) can be snap-fitted onto the front half-blank (6).

6. Display unit (2) according to one of the preceding claims, **characterized in that** it comprises, at an upper end of the support portion (27), a projection (29) having an oblong cut-out (9) for hanging the display unit (2) on a rail.

7. Blank (1) designed to be folded to obtain a display unit according to one of the preceding claims, comprising, close to one end, an open cut-out line (12) defining the contour of the tab (16), a fold line (15) being defined between two ends of the cut-out line (12), and having an opening (22) inside the perimeter defined by the cut-out line (12).

8. Packaging (3) comprising a display unit (2) according to one of Claims 1 to 6, an article (4) comprising a head (26) and a handle (25) having a threaded end (31), and means (24) for attaching the article (4) to the display unit (2) on a front face (30) of the latter, in which the head (26) of the article (4) is located in the region (28) for accommodating the support portion (27), and in which the handle (25) extends obliquely with respect to the support portion (27), the threaded end (31) of the handle (25) passing through the opening (22) in the tab (16).

9. Packaging (3) according to Claim 8, **characterized in that** said article (4) is a shower head.

10. Packaging (3) according to Claim 8 or Claim 9, **characterized in that** it comprises an accessory (5) attached to the display unit (2) on a rear face of the latter.

11. Packaging (3) according to Claims 9 and 10, considered in combination, **characterized in that** said accessory (5) is a supply hose for the shower head (4).
